# EUROPÄISCHE PATENTSCHRIFT

(11) **EP 0 139 113 B1**
(45) Veröffentlichungstag und Bekanntmachung des Hinweises auf die Patenterteilung: **27.01.1988**
(21) Anmeldenummer: 84108780.2
(22) Anmeldetag: 25.07.1984
(51) Int. Cl.: A61G 17/00

(54) **Sargmatratze**
Coffin mattress
Matelas pour cercueil

(30) Priorität: 29.07.1983 DE 8321811 U
(43) Veröffentlichungstag der Anmeldung: 02.05.1985
(73) Patentinhaber: Honicel S.A., CH-1711 Corminboeuf (CH)
(72) Erfinder: Griener, Siegfried, D-7500 Karlsruhe (DE)
(74) Vertreter: Geitz, Heinrich, Dr.-Ing.

(56) Entgegenhaltungen:
- DE-U- 1 823 011
- DE-U- 1 992 634
- DE-U- 7 509 425
- FR-A- 2 485 368

## Beschreibung

Die Erfindung betrifft eine für die Bettung von Leichen bestimmte Sargmatratze mit etwa rechteckförmiger Flächenausdehnung und vorbestimmter Schichtdicke, wobei die Sargmatratze aus einer Wabenstruktur mit sich quer zur Flächenausdehnung erstreckenden, nebeneinanderliegenden Hohlräumen und letztere umschliessenden, jeweils benachbarte Hohlräume voneinander trennenden Zwischenwänden besteht, wobei die die Hohlräume umschliessenden Zwischenwände Vielecke bilden und jeweils benachbarte Hohlräume, durch eine gemeinsame Zwischenwand voneinander getrennt sind.

Sargmatratzen in der Art einer Wabenstruktur aus sich in Längs- und Querrichtung erstreckenden, jeweils in den Kreuzungspunkten zusammengesteckten Streifen aus Karton oder Wellpappe sind bekannt (DE-0-1823011 und DE-0-1992634). Diese Sargmatratzen genügen zwar ihrer Zweckbestimmung, sind aber insofern unbefriedigend, als jeweils bei Bedarf die Wabenstruktur durch Zusammenstecken der einzelnen Streifen aufgebaut werden muss, was zeitaufwendig und umständlich, mithin also teuer ist.

Durch die Erfindung soll daher eine einfach handhabbare Sargmatratze der im Oberbegriff des Patentanspruchs 1 angegebenen Art geschaffen werden, welche Aufgabe dadurch gelöst ist, dass jeweils eine Hauptdiagonale der Vielecke quer zur Längenerstreckung der Wabenstruktur verläuft und dass die Wabenstruktur in einer Richtung etwa senkrecht zu den genannten Hauptdiagonalen der Vielecke bis zum Aneinanderliegen der jeweils der genannten Hauptdiagonalen benachbarten Zwischenwände auf ein platzsparendes Stapelmass zusammenfaltbar ist.

Kennzeichnend für die Erfindung ist somit die Ausbildung der Sargmatratze derart, dass deren Zusammenfaltbarkeit auf ein platzsparendes Stapelmass möglich ist. Es können somit zusammengefaltete Sargmatratzen in grosser Zahl auf kleinstem Raum untergebracht werden, die im Bedarfsfalle durch entsprechendes Auseinanderziehen der zusammengefalteten Struktur in einer Richtung rechtwinklig zu ihrer Breitenerstreckung in ihre Gebrauchsstellung bringbar sind.

Eine zweckmässige Weiterbildung der erfindungsgemässen Sargmatratze ist dadurch gekennzeichnet, dass die Wabenstruktur aus Papier entsprechender Festigkeit besteht. Nach einem anderen Ausgestaltungsmerkmal besteht zumindest ein Teil der Zwischenwände aus einem Material mit grosser Saugfähigkeit.

Eine gleichfalls vorteilhafte Ausgestaltung sieht vor, dass zumindest in Teilbereichen einer Flachseite der Wabenstruktrur wenigstens ein Teil der Zwischenwände, welche die sich quer zur Flächenausdehnung der Wabenstruktur durch diese hindurcherstreckenden Hohlräume voneinander trennen, mit Einschnitten versehen ist, die sich von der Flachseite der Wabenstruktur aus in die Zwischenwände hineinerstrecken und letztere in einem der Auflagefläche nahen Bereich so schwächen, dass zumindest ein Teil der mit Einschnitten versehenen Zwischenwände beim Auflegen einer Leiche bis zur Tiefe dieser Einschnitte zusammenbricht.

Angesichts dieses teilweisen Zusammenbrechens der mit Einschnitten versehenen Zwischenwände gleicht die Auflagefläche der Sargmatratze sich den körperlichen Unebenheiten einer Leiche an und gewährleistet deren verrutschsichere Bettung. Dieser Effekt kann noch verbessert werden, wenn gemäss einer weiteren Ausgestaltung die Zwischenwände in einem sich im wesentlichen über die gesamte Länge der Wabenstruktur erstreckenden Mittelteil mit stirnseitigen Einschnitten versehen sind und dieser Mittelteil beidseitig von Randstreifen mit unversehrt belassenen Zwischenwänden begrenzt ist.

Anhand der beigefügten Zeichnung sollen nachstehend zwei Ausführungsformen der Erfindung erläutert werden. In schematischen Ansichten zeigen:
Fig. 1 eine perspektivische Gesamtansicht einer Sargmatratze aus einer Sechseck-Wabenstruktur;
Fig. 2 in einer Teildraufsicht auf die Sargmatratze den Aufbau der Wabenstruktur;
Fig. 3 die Sargmatratze nach Fig. 1 nach dem Zusammenfalten zur platzsparenden Stapelposition;
Fig. 4 in einem stark vergrösserten Ausschnitt aus Fig. 2 eine alternative Ausbildung mit sich von der Oberseite der Sargmatratze in die Zwischenwände der Wabenstruktur hineinerstreckenden Einschnitten, und
Fig. 5 die Anordnung der stirnseitigen Einschnitte in den Zwischenwänden in einer Schnittansicht gemäss der Schnittlinie V-V in Fig. 4.

Bei der in Fig. 1 in ihrer Gesamtheit veranschaulichten Sargmatratze 10 handelt es sich um einevon oben gesehen - annähernd rechteckförmige Wabenstruktur, die nach Länge und Breite üblichen Särgen angepasst ist. Dabei weist die bei bestimmungsgemässer Verwendung das Fussende bildende Stirnseite 11 eine geringere Breitenerstreckung 12 und eine geringere Höhe 13 auf als die andere Stirnseite 14, so dass die seitlichen Begrenzungen 15, 16 vom Fussende aus leicht divergierend zueinander verlaufen. Darüber hinaus steigt die Oberfäche der Struktur vom Fussende zu dem letzterem gegenüberliegenden Kopfende hin leicht an, dessen Höhe und Breite mit 17, 18 bezeichnet sind.

Die Ausschnittansicht nach Fig. 2 zeigt die Ausbildung der Wabenstruktur, wobei aneinandergrenzende Hohlräume 20 von Zwischenwänden 21 umschlossen sind, die Sechsecke bilden und jeweils eine senkrecht zur Längenerstreckung der Wabenstruktur verlaufende Hauptdiagonale 22 aufweisen, die in einem der Sechsecke strichpunktiert dargestellt ist.

Die Zwischenwände 21 bestehen aus festem Papier und erstrecken sich naturgemäss ebenfalls im wesentlichen senkrecht zu der Flächenausdehnung der aus Fig. 1 ersichtlichen Wabenstruktur. Dabei können die Zwischenwände zumindest zum Teil aus einem grosse Saugfähigkeit aufweisenden Material bestehen oder mit einem derartigen Material beschichtet sein, um bei bestimmungsgemässer Verwendung anfallende Flüssigkeiten aufzusaugen.

Die Fig. 1 und 2 zeigen die Wabenstruktur in der Gebrauchsstellung, hingegen Fig. 3 eine platzsparende Stapelposition, die dadurch zustande kommt, dass die Wabenstruktur im wesentlichen senkrecht zum Verlauf der genannten Hauptdiagonalen 22 der Vielecke in der Weise zusammengefaltet wird, dass die dem Fussende und dem Kopfende zugeordneten Stirnseiten 11, 14 zusammengeschoben werden, wie dies die Pfeile 23, 23' in Fig. 2 andeuten. In dieser Stapelposition kommen die an die Hauptdiagonale der Vielecke angrenzenden Zwischenwände zur gegenseitigen Anlage und es bildet sich ein platzsparendes Paket 10', das durch Auseinanderziehen der Stirnenden entgegen den durch die Pfeile 23, 23' in Fig. angedeuteten Richtungen in die Gebrauchsstellung gemäss Fig. 1 gebracht werden kann. Um den leichten Anstieg der von der Oberseite der Wabenstruktur gebildeten Liegefläche besser zu veranschaulichen, ist die platzsparende Stapelposition in Fig. 3 in einer gegenüber Fig. 1 gedrehten Lage dargestellt.

Bei der in den Fig. 4 und 5 ausschnittweise in gegenüber Fig. 2 vergrösserten Ansichten veranschaulichten Ausführungsform sind die die Hohlräume 20' der Wabenstruktur trennenden Zwischenwände 21' von der bei bestimmungsgemässer Verwendung der Sargmatratze die Liegefläche bildenden Oberseite aus mit senkrecht zur Flächenausdehnung verlaufenden Einschnitten 25 versehen, die im wesentlichen senkrecht zu den Zwischenwänden und der genannten Oberseite . geführt sind und sich um das bei 26 angedeutete, im Verhältnis zur Dicke der Wabenstruktur geringe Mass von der Stirnseite aus in die Zwischenwände hineinerstrecken. In Fig. 1 ist durch die strichpunktierten Linien 27, 27' ein sich über die gesamte Länge der Sargmatratze erstreckendes Mittelteil 28 der Liegefläche von seitlichen Randstreifen 29, 29' abgetrennt in denen die die wabenförmigen Hohlräume umschliessenden Zwischenwände unversehrt belassen sind, während die Zwischenwände 21' im Bereich des Mittelteils 28 in der aus den Fig. 4 und 5 ersichtlichen Weise mit stirnseitigen Einschnitten der bei 26 in Fig. 5 angedeuteten Tiefe versehen sind.

Angesichts der durch die genannten Einschnitte 25 bewirkten Schwächung der Zwischenwände 21 in dem der Liegefläche (Oberseite) der Wabenstruktur benachbarten Bereich des sich zwischen den unversehrt belassenen Randstreifen 29, 29' erstreckenden Mittelteils bricht unter Belastung, nämlich beim Auflegen einer Leiche, ein Teil der so geschwächten Zwischenwände bis zur Tiefe der Einschnitte ein, wodurch sich die Oberfläche der Wabenstruktur an körperliche Unebenheiten einer zu bettenden Leiche anpasst und deren verrutschfeste Aufnahme gewährleistet.

## Patentansprüche

1. Für die Bettung von Leichen bestimmte Sargmatratze (10) mit etwa rechteckförmiger Flächenausdehnung und vorbestimmter Schichtdicke, wobei die Sargmatratze aus einer Wabenstruktur mit sich quer zur Flächenausdehnung erstreckenden, nebeneinanderliegenden Hohlräumen (20, 20') und letztere umschliessenden, jeweils benachbarte Hohlräume voneinander trennenden Zwischenwänden (21, 21') besteht, wobei die die Hohlräume umschliessenden Zwischenwände Vielecke bilden und jeweils benachbarte Hohlräume durch eine gemeinsame Zwischenwand voneinander getrennt sind, dadurch gekennzeichnet, dass jeweils eine Hauptdiagonale (22) der Vielecke quer zur Längenerstreckung der Wabenstruktur verläuft und dass die Wabenstruktur in einer Richtung etwa senkrecht zu den genannten Hauptdiagonalen der Vielecke bis zum Aneinanderliegen der jeweils der genannten Hauptdiagonalen benachbarten Zwischenwände (21, 21') auf ein platzsparendes Stapelmass zusammenfaltbar ist.

2. Sargmatratze nach Anspruch 1, dadurch gekennzeichnet, dass die Wabenstruktur aus Papier besteht.

3. Sargmatratze nach einem der Ansprüche 1 oder 2, dadurch gekennzeichnet, dass zumindest ein Teil der Zwischenwände (21, 21') aus einem Material mit grosser Saugfähigkeit besteht.

4. Sargmatratze nach einem der Ansprüche 1 bis 3, dadurch gekennzeichnet, dass zumindest in Teilbereichen einer Flachseite der Wabenstruktur wenigstens ein Teil der die Hohlräume (20, 20') voneinander trennenden Zwischenwände (21') mit sich in letztere von der Flachseite der Wabenstruktur aus hineinerstreckenden und die Enden der Zwisachenwände schwächenden Einschnitten - (25) versehen ist.

5. Sargmatratzen nach Anspruch 4, dadurch gekennzeichnet, dass die Zwischenwände (21') in einem von beidseitig unversehrt belassenen Randstreifen (29, 29') begrenzten und sich im wesentlichen über die gesamte Länge der Wabenstruktur erstreckenden Mittelteil (28) mit stirnseitigen Einschnitten (25) versehen sind.

## Claims

1. Coffin mattress (10) intended for the bedding of corpses and with about rectangular areal extent and predetermined layer thickness, wherein the coffin mattress consists of a honeycomb structure with hollow spaces (20, 20'), which lie one beside the other, extend transversely to the areal extent and which are enclosed by intermediate walls (21, 21') each separating respectively adjacent hollow spaces each from the other, wherein the intermediate walls enclosing the hollow spaces form polygons and respectively adjacent hollow spaces are each separated by a common intermediate wall from the other, characterised thereby, that a respective main diagonal (20) of the polygons extends transversely to the longitudinal (20) extent of the honeycomb structure and that the honeycomb structure is foldable together into a space-saving stack dimension in a direction about perpendicular to the named main diagonals of the polygons till the intermediate walls (21, 21') respectively adjacent the named main diagonal lie one against the other.

2. Coffin mattress according to claim 1, characterised thereby, that the honeycomb structure consists of paper.

3. Coffin mattress according to one of the claims 1 or 2, characterised thereby, that at least a part of the intermediate walls (21, 21') consists of a material of great absorbency.

4. Coffin mattress according to one of the claims 1 to 3, characterised thereby, that at least in partial regions of a flat side of the honeycomb structure, at least a part of the intermediate walls (21'), which separate the hollow spaces (20, 20') one from the other, is provided with notches (25) extending into the intermediate walls (21') from the flat side of the honeycomb structure and weakening the ends of the intermediate walls.

5. Coffin mattress according to claim 4, characterised thereby, that the intermediate walls are provided with endwise notches (25) in a middle part (28) extending substantially over the entire length of the honeycomb structure and bounded by edge strips (29, 29') left intact at both sides.

## Revendications

1. Matelas de cercueil destiné au couchage des corps, de surface sensiblement rectangulaire et d'épaisseur prédéterminée, ledit matelas consistant en une structure alvéolaire comportant des cavités voisines les unes des autres, s'étendant dans le sens transversal de la surface et des cloisons entourant lesdites cavités et les séparant les unes des autres, les cloisons entourant les cavités formant des polygones et des cavités adjacentes étant chaque fois séparées l'une de l'autre par une cloison commune, caractérisé en ce que chacune des diagonales principales (22) des polygones se développe transversalement au sens longitudinal de la structure avéolaire et que la structure alvéolaire peut être pliée à des dimensions de stockage peu encombrantes dans un sens sensiblement perpendiculaire auxdites diagonales principales des polygones, jusqu'au contact mutuel de chacune des cloisons (21, 21') avoisinant les diagonales principales en question.

2. Matelas de cercueil selon la revendicaiton 1, caractefrisé en ce que la structure alvéolaire est faite en papier.

3. Matelas de cercueil selon t'une des revendications 1 ou 2, caractérisé en ce qu'au moins une partie des cloisons (21, 21') consiste en un matériau à grande capacité d'absorption.

4. Matelas de cercueil selon l'une des revendications 1 à 3, caractérisé en ce qu'au moins dans certaines parties d'un côté de la structure alvéolaire, au moins une partie des cloisons (21') séparant les cavités les unes des autres est pourvue d'entailles (25) pénétrant dans les cloisons en partant de la surface de la structure alvéolaire et affaiblissant les extrémités desdites cloisons.

5. Matelas de cercueil selon la revendication 4, caractérisé en ce que les cloisons (21') sont pourvues d'entailles (25) à leur partie supérieure dans une partie médiane, s'étendant sensiblement sur toute la longueur de la structure alvéolaire, délimitée de chaque côté par une bordure latérale laissée intacte.
